# EUROPÄISCHE PATENTSCHRIFT

(11) **EP 2 189 045 B1**
(45) Veröffentlichungstag und Bekanntmachung des Hinweises auf die Patenterteilung: **30.11.2011**
(21) Anmeldenummer: 07803427.9
(22) Anmeldetag: 12.09.2007
(51) Int. Cl.: H05B 41/285

(54) **VERBESSERTE ANWENDBARKEIT VON LEUCHTEN MIT EVG OHNE PE-LEITER**
IMPROVED APPLICABILITY OF LAMPS WITH ELECTRONIC BALLAST WITHOUT A PROTECTIVE EARTH CONDUCTOR
APPLICABILITÉ AMÉLIORÉE DE LAMPES À BALLAST ÉLECTRONIQUE SANS CONDUCTEUR PE

(43) Veröffentlichungstag der Anmeldung: 26.05.2010
(73) Patentinhaber: Osram AG, 81543 München (DE)
(72) Erfinder: LECHELER, Reinhard, 86633 Neuburg/Donau (DE); MAYER, Siegfried, 85452 Moosinning (DE)
(86) Internationale Anmeldenummer: PCT/EP2007/059563
(87) Internationale Veröffentlichungsnummer: WO 2009/036795

(56) Entgegenhaltungen:
- EP-A- 1 100 292
- EP-A- 1 246 512
- WO-A-93/20677
- US-A1- 2002 117 970

## Beschreibung

### Technisches Gebiet

Die vorliegende Erfindung bezieht sich auf Leuchten mit integriertem elektronischen Vorschaltgerät (EVG).

### Stand der Technik

Mit dem Begriff "Leuchte" ist eine für den Einbau einer Lampe ausgelegte oder bereits eine eingebaute Lampe engthaltende Beleuchtungsvorrichtung gemeint, die über die Lampe hinaus ein Gehäuse, Gestell oder einen Reflektor für die Lampe sowie eine Anschlussklemme für die Netzleiter. Mit dem Begriff "Lampe" wiederum ist hier das Leuchtmittel gemeint, etwa eine Entladungslampe oder eine Halogenglühlampe oder auch eine LED oder ein LED-Modul.

Dabei bezieht sich die Erfindung nur auf solche Leuchten, die ein integriertes elektronische Vorschaltgerät mit Schutzerdeanschluss beinhalten. Werden solche Leuchten ohne zuleitung einer Schutzerde (PE-Leiter) betrieben, können sie eine verringerte elektromagnetische verträglichkeit (EMV) oder erhöhte Berührspannungen aufweisen, oder es kann zu Fehlfunktionen des EVG kommen.

Aus der Schrift EP 1 100 292 A ist bekannt, den metallischen Reflektor einer Leuchte mittels eines Y-Kondensators mit einer Lampenversorgungsleitung zu verbinden.

weiterhin ist aus der Schrift WO 93/20677 A bekannt den Schutzerdeanschluss des EVG über jeweils einen Kondensator mit den beiden Netzzuleitungen zu verbinden.

Schließlich ist aus der Schrift EP 0 267 129 A1 bekannt, die Netzzuleitungen über mehrere Kondensatoren mit einer inneren Bezugsmasse zu verbinden.

### Darstellung der Erfindung

Aufgabe der Erfindung ist es, eine Leuchte anzugeben, die, auch wenn sie ohne eine Schutzerdezuleitung betrieben wird, hinsichtlich EMV oder Berührspannungen eine verbesserte Anwendbarkeit bietet.

Das Problem wird gelöst durch eine Leuchte mit integriertem, einen Schutzerdeanschluss aufweisenden elektronischen Vorschaltgerät EVG und einer Leuchtenanschlussklemme AK ohne Schutzerdeanschluss der Leuchte selbst, gekennzeichnet durch einen in die Leuchtenanschlussklemme integrierten ersten Kondensator C3, der mindestens ein leitendes isoliertes Teil der Leuchte MP mit dem Schutzerdeanschluss PE des elektronischen Vorschaltgeräts verbindet.

vorsorglich wird festgestellt, dass sich die Offenbarung auch auf ein Verfahren zum Betreiben einer solchen Leuchte bezieht und die verschiedenen Merkmale auch für die Verfahrenskategorie als offenbart gelten sollen, ohne dass im Folgenden noch explizit zwischen Vorrichtung- und Verfahrenskategcrie unterschieden wird.

Bevorzugte Ausgestaltungen sind in den abhängigen Ansprüchen angegeben.

Die Erfinder haben nämlich erkannt, dass parasitäre Kapazitäten leitender, von Betriebsspannungen und -strömen isolierter Teile der Leuchte, zum Beispiel leitende Gehäuseteile, metallische Reflektoren oder Montagebleche des Leuchtengehäuses, eine Ankopplung an Betriebstrom führende Leitungen innerhalb der Leuchte bewirken. Diese Ankopplung kann die EMV der Leuchte bezüglich Störfestigkeit und Störaussendung verringern und auch das Entstehen von Berührspannungen von bis zu einigen hundert Volt ermöglichen. Beides führt zu Problemen mit der Einhaltung der entsprechenden Normen. Darüber hinaus haben die Erfinder erkannt, dass es in dem EVG durch Einkopplung von Spannungsspitzen in die Schaltungselektronik, insbesondrere von integrierten Schaltkreisen, zu Fehlfunktionen während des Betriebs kommen kann.

Die der Erfindung zugrunde liegende Idee ist es, zwischen leitenden isolierten Leuchtenteilen, insbesondere Gehäuse- oder Montageteilen, und dem Schutzerdeanschluss des Vorschaltgeräts mittels eines Kondensators eine für Hochfrequenzwechselströme leitende Verbindung herzustellen. Hochfrequenzgleichtaktstörungen, die zum Beispiel im Hochfrequenzgenerator des EVG ihren Ursprung haben, schließt dieser Kondensator kurz. Dabei wird die galvanische Trennung von Gehäuse- oder Montageteilen und stromführenden Leitungen innerhalb der Leuchte nicht aufgehoben und werden durch die optionale Verwendung eines speziellen Kondensatortyps doppelte oder verstärkte Isolierstrecken nicht beeinträchtigt.

Die Potentialdifferenz dieser Teile und der Schutzerde wird im Folgenden als Berührspannung bezeichnet, unabhängig davon, ob die Teile während des Betriebs tatsächlich berührbar sind. Die Berührspannung kann mittels eines oder mehrerer zusätzlicher Kondensatoren zwischen dem Leuchtenteil und einer oder beiden Netzleitungen fixiert werden. Zu diesem Zweck kann das betreffende Leuchtenteil zum Beispiel durch nur einen weiteren Kondensator zusätzlich mit dem Phasenleiter (L-Leiter) oder dem Nulleiter (N-Leiter) verbunden werden. In einer anderen Variante dieser Idee sind L- und N-Leiter durch zwei weitere seriell geschaltete Kondensatoren verbunden, wobei das betreffende Leuchtenteil zusätzlich mit dem gemeinsamen Punkt der Kondensatoren verbunden ist.

Die verwendeten Kondensatoren weisen vorzugsweise eine Spannungsfestigkeit im Bereich einiger Kilovolt auf und verlieren auch im Falle einer Fehlfunktion ihre Isolationsfähigkeit nicht. Diese Bedingungen werden beispielsweise von Kondensatoren des aus dem Stand der Technik bekannten Typs 'Y' erfüllt. Ihre Kapazität sollte klein genug sein, um während des normalen Betriebs einen hinreichend kleinen Berührstrom zu gewährleisten. Die Kapazität der Kondensatoren ist hierbei nach unten durch die Werte 10pF, 100pF und 500pF, je größer, desto bevorzugter, und nach oben durch die Werte 5nF, 10nF, 22nF, je kleiner, desto bevorzugter, begrenzt. Idealerweise liegt die Kapazität bei vielen Anwendungen im Bereich von etwa 2nF.

Der erfindungsgemäße Kondensator bzw. die erfindungsgemäßen Kondensatoren werden in Leuchten eingesetzt, die für den Betrieb ohne PE-Zuleitung ausgelegt sind. Die Anschlussklemme, in die die Kondensatoren integriert sind, kann jedoch nicht nur zwei (für N- und L-Leiter), sondern auch drei Klemmkontakte (für N-, L- und PE-Leiter) aufweisen. Es ist denkbar, dass der Hersteller zwar den Betrieb ohne PE-Zuleitung vorsieht (und das Leuchtenschutzkonzept entsprechend ausgelegt ist), aber aus Kostengründen, um die Produktion zu vereinfachen, oder zum Durchschleifen des PE-Leiters an weitere Verbraucher eine Anschlussklemme mit drei Klemmkontakten verbaut, wobei der PE-Kontakt leuchtenintern dann nicht weiter verschaltet ist. In diesem Fall wären drei Klemmkontakte vorhanden, wobei der PE-Kontakt nicht einen Schutzkontakt der Leuchte selbst bildet.

Des Weiteren haben die Erfinder erkannt, dass in der Schaltung zur Fixierung der Berührspannung durch die Induktivitäten der Netzleitungen resonant überhöhte hochfrequente Wechselströme in einer erfindungsgemäßen kapazitiven Verbindung zwischen dem Leuchtenteil und der oder den Netzleitungen auftreten können.

Eine weitere Ausgestaltung der Berührspannungsfixierungsschaltung sieht deshalb vor, durch Hochfrequenzstrahlungsabsorption Hochfrequenzströme in einer Leitung zwischen dem oder den Netzleitern und dem betreffenden Leuchtenteil zu unterdrücken. Dazu verursacht ein dämpfendes Element durch materialspezifische hochfrequenzdämpfende Eigenschaften im relevanten Frequenzbereich Hochfrequenzstrahlungsverluste und verringert damit die Amplitude von Wechselströmen entsprechender Frequenzen. Als Dämpfungselement in Frage kommen hierbei insbesondere Materialien mit passenden magnetischen Eigenschaften, die durch magnetische HF-Verluste dämpfen können. Ferromagnetische Keramiken, die als Dämpfungsferrite bekannt sind, insbesondere auch Eisenoxid, sind hierfür besonders geeignet.

Das Dämpfungselement sollte vorzugsweise nicht in stromführende Leiter selbst integriert, sondern lediglich in deren Nähe angebracht sein. Vorzugsweise umgibt das Dämpfungselement den Leiter, indem es sich um einen Körper mit einer Durchtrittsöffnung handelt. In Betracht kommen insbesondere sog. Perlen, also kleine kugelähnliche Körper mit einer Bohrung, Ringe, oder kleine Röhrchen.

Die Erfahrung zeigt ferner, dass es beim Einschalten von über elektronische Vorschaltgeräte betriebenen Lampen zu relativ hohen Einschaltstromspitzen kommen kann, insbesondere wenn die Vorschaltgeräte eingangsseitig relativ große Kondensatoren aufweisen. Solche Kondensatoren sind bei vielen Vorschaltgerättypen beispielsweise als Zwischenkreisspeicherkondensator verbreitet. Die Einschaltstromspitzen führen zu Belastungen der von den Stromspitzen betroffenen Bauteile und können ferner Sicherungen zum Ansprechen bringen, insbesondere wenn mehrere Vorschaltgeräte mit solchen Eigenschaften gemeinsam an einer Sicherung betrieben werden. Damit können die für den technischen Dauerbetrieb bedeutungslosen Einschaltstromspitzen die Zahl der gemeinsam an einer Sicherung betreibbaren Vorschaltgeräte erheblich reduzieren.

Anderseits steht die Produktion von Vorschaltgeräten und Leuchten unter einem deutlichen Kostendruck, so dass zusätzliche Maßnahmen zur Strombegrenzung, etwa durch Leistungsfaktorkorrekturschaltungen mit inhärenter Strombegrenzungsfunktion, in vielen Fällen praktisch nicht in Betracht kommen.

Als weitere Ausgestaltung ist die erfindungsgemäße Schaltung deshalb mit einer Einschaltstrombegrenzungsschaltung kombiniert. Die Einschaltstrombegrenzungsschaltung ist im allgemeinsten Sinn darüber definiert, dass sie beim Einschalten in der Einschaltphase zunächst einen Spannungsabfall in der Leitung erzeugt, in der sonst die Einschaltstromspitze auftreten würde, und dass dieser Spannungsabfall dann relativ rasch, etwa in einer Zeit von höchstens 500 ms, verschwindet bzw. deutlich abnimmt.

In einer konkreten Ausgestaltung der Einschaltstrombegrenzung kann der Spannungsabfall über einen geöffneten zusätzlichen Schalter in der Leitung erzeugt werden, der erst verzögert geschlossen wird, und zwar im Bereich kleiner Momentanwerte der anliegenden Versorgungsspannung und vorzugsweise beim Spannungsnulldurchgang. Wenn dann mit kleinen oder sogar nahe Null liegenden Versorgungsspannungswerten die Versorgung des Vorschaltgeräts begonnen wird, ist der Einschaltstrom begrenzt und können insbesondere Kondensatoren im Vorschaltgerät in Folge der kleinen Versorgungsspannungswerte ohne Probleme aufgeladen werden.

Bei einer anderen Ausgestaltung wird der Spannungsabfall in der Einschaltstrombegrenzungsschaltung durch einen zunächst hohen Widerstand in der Leitung erzeugt, in der sonst die Einschaltstromspitze auftreten würde. Auch dieser Widerstand sollte dann in einer relativ kurzen Zeit, etwa höchsten 500 ms, verschwinden bzw. um einen Faktor von mindestens 50 abnehmen. Der anfängliche Widerstand zur Einschaltstrombegrenzung hängt von der Beschaltung ab und kann beispielsweise im Bereich von 50 Ω bis 1 kΩ liegen.

Eine günstige Möglichkeit zur Realisierung der Einschaltstrombegrenzung besteht beispielsweise in einem Heißleiter oder "NTC" ("Negative Temperature Coefficient", d. h. Widerstandselement mit bei zunehmender Temperatur stark zunehmender Leitfähigkeit). Beim Einschalten ist der Heißleiter zunächst noch kalt oder zimmerwarm und damit relativ hochohmig. Der Strom kann so auf verträgliche Werte begrenzt werden, heizt aber den Heißleiter relativ rasch auf und überführt ihn damit in einen deutlich niederohmigeren Zustand. Im Dauerbetrieb genügt der geringe Leistungsverlust in dem Heißleiter zur Aufrechterhaltung eines ausreichend niedrigen Widerstandswerts darin. Hier ist ggf. abhängig von den thermischen Umgebungsbedingungen, der Bauart des Heißleiters und dem Laststrom ein geeignetes Temperatur- und Widerstandsgleichgewicht einzustellen.

Eine andere Realisierungsmöglichkeit der Einschaltstrombegrenzungsschaltung ist ein Relais mit einem parallelgeschalteten Widerstand. Der Widerstand gibt zunächst, bei geöffnetem Relais, die anfängliche Strombegrenzung vor. Das Relais kann entweder über eine separate Zeitgeberschaltung geschlossen werden und überbrückt dann den Widerstand (bzw. kann durch die anliegende Spannung und ein Zeitverzögerungsglied geschlossen werden) oder kann auch direkt durch die anliegende Spannung angesteuert werden und schließt sich dann mit einer für Relais typischen Zeitverzögerung. Man kann also abhängig von den technischen Daten des verwendeten Relais, d. h. seiner bauartbedingten Anzugsverzögerung, eine weitere Zeitgeber- oder Verzögerungsschaltung hinzufügen oder auch nicht.

Ein Vorteil gegenüber der zuvor beschriebenen Variante besteht darin, dass der Widerstandswert im Dauerbetrieb besonders niedrig sein kann und der Widerstandswert bei der Einschaltstrombegrenzung frei einstellbar ist. Ferner liegen keine thermischen Trägheiten wie bei Heißleitern vor, so dass auch schnelle Aus- und Wiedereinschaltvorgänge unproblematisch sind.

Eine Alternative zu der geschilderten Kombination aus Relais und Widerstand besteht in einem zeitgesteuerten Schalttransistor mit einem parallelgeschalteten Widerstand. Im Unterschied zu dem "klassischen" Relais ist der Schalttransistor praktisch verschleißfrei. Die im Prinzip komplexere Schaltungsstruktur muss nicht notwendigerweise einen höheren Preis zur Folge haben.

Statt dem Schalttransistor kann auch ein Thyristor, TRIAC oder IGBT verwendet werden, der zeitgesteuert nach dem Einschalten gezündet bzw. eingeschaltet wird und dadurch niederohmig wird.

Die Zeitsteuerung bei den beiden zuvor beschriebenen Varianten lässt sich über ein RC-Glied realisieren, kann aber auch in vorteilhafter Weise von einem in vielen modernen elektronischen Vorschaltgeräten ohnehin vorgesehenen Mikrocontroller oder einer anderen elektronischen Steuerung des Vorschaltgeräts vorgenommen werden.

Schließlich kann auch eine Einschaltstrombegrenzung über das kontrollierte verzögerte Einschalten eines Transistors erfolgen. Dieses kontrollierte Einschalten kann ein zeitgesteuertes langsames Einschalten bedeuten. "Langsam" bedeutet hier, dass der Transistor im Einschaltvorgang über einen Zeitraum von einigen 10 ms seine volle Leitfähigkeit erreicht. Dazu wird der Transistor, etwa ein MOSFET, entsprechend zeitgesteuert angesteuert. Der parallele Widerstand kann also auch entfallen, wenn der Schalttransistor ausreichend belastbar ist.

Vorzugsweise ist jedoch eine zusätzliche Schaltung zwischen einem Steueranschluss des Transistors und einem weiteren seiner Anschlüsse vorgesehen, die ansprechend auf den zu begrenzenden Strom durch den Transistor die Ansteuerung des Steueranschlusses kontrolliert, also insbesondere das Potential an dem Steueranschluss begrenzt. Eine solche Schaltung begrenzt dann im Einschaltvorgang, in dem ansonsten Stromspitzen auftreten würden, den Strom durch den Transistor, indem dieser nicht vollständig schließt. Nach dem Abschluss des eigentlichen Einschaltvorgangs, wenn keine Einschaltstromspitzen mehr zu befürchten sind, kann die Schaltung vorzugsweise den Transistor vollständig einschalten, was aber nicht unbedingt notwendig ist. Im Übrigen wird auf die Erläuterungen zu den Ausführungsbeispielen verwiesen.

Schließlich ist es von Vorteil, wenn eine thermische Sicherung vorgesehen ist. Hierbei kann es sich um eine einfache Schmelzsicherung oder eine andere thermisch auslösende Sicherung handeln. Damit kann verhindert werden, dass die erfindungsgemäßen Bauteile im Fall eines Kurzschlusses in dem Vorschaltgerät eine Gefährdung verursachen.

In allen Varianten der Erfindung ist es grundsätzlich bevorzugt, neben dem erfindungsgemäßen Kondensator/ den erfindungsgemäßen Kondensatoren gegebenenfalls das Dämpfungselement/ die Dämpfungselemente oder gegebenenfalls die Einschaltstrombegrenzungsschaltung in die Anschlussklemme zu integrieren. Der Begriff "integriert in" meint hier, dass die Bauteile in der Klemme einschließlich ihrer isolierenden Halterung enthalten oder gehalten sein sollen, so dass sie zusammen mit und in der Klemme vom Leuchtenhersteller oder Vorschaltgerätehersteller montiert und möglicherweise sogar bereits eingekauft werden können.

Die Integration der erfindungsgemäßen Schaltungen in der Anschlussklemme hat den Vorteil, dass die Anwendbarkeit des Beleuchtungsgeräts in besonders einfacher Weise und ohne Eingriff in die eigentliche Schaltung des Vorschaltgeräts, verbessert werden kann. Die mit den Schaltungen versehene Anschlussklemme lässt sich als separates Teil fertigen und in einem im Übrigen unveränderten technischen Umfeld einsetzen. Insbesondere entfällt die Notwendigkeit, dass der Hersteller zusätzliche Schutzbeschaltungen im EVG und Netzfilter vorsehen muss. Diese Maßnahmen bedeuten stets einen hohen Mehraufwand.

Damit können die Vorteile einer unveränderten Serienfertigung der Vorschaltgeräte oder Leuchten mit einer einfachen und pragmatischen Lösung zur Verbesserung der EMV oder Berührspannungsfixierung der Berührspannung oder zur Einschaltstrombegrenzung verknüpft werden.

Besonders vorteilhafte Ausgestaltungen finden sich in den abhängigen Ansprüchen.

### Kurze Beschreibung der Zeichnung

Die Erfindung wird im Übrigen anhand von Ausführungsbeispielen näher erläutert, wobei die offenbarten Einzelmerkmale auch in anderen Kombinationen erfindungswesentlich sind und die Beschreibung nur beispielhaften Charakter hat, also nicht den Gegenstand der Erfindung einschränkt.
Fig. 1 zeigt ein schematisches Schaltdiagramm einer Leuchte mit zwei Y-Kondensatoren als erstes Ausführungsbeispiel.
Fig. 2 zeigt ein schematisches Schaltdiagramm einer Leuchte mit drei Y-Kondensatoren als zweites Ausführungsbeispiel.
Fig. 3 zeigt ein schematisches Schaltdiagramm einer Leuchte mit zwei Y-Kondensatoren und einem Dämpfungselement als drittes Ausführungsbeispiel.
Fig. 4 zeigt ein schematisches Schaltdiagramm einer Leuchte nach Fig. 3 mit einem Heißleiter zur Einschaltstrombegrenzung als viertes Ausführungsbeispiel.
Fig. 5 zeigt ein schematisches Schaltdiagramm einer Leuchte nach Fig. 3 mit einem Thyristor und Parallelwiderstand zur Einschaltstrombegrenzung als fünftes Ausführungsbeispiel.
Fig. 6 zeigt ein schematisches Schaltdiagramm einer Leuchte nach Fig. 3 mit einem Schalttransistor und Parallelwiderstand zur Einschaltstrombegrenzung als sechstes Ausführungsbeispiel.
Fig. 7 zeigt ein schematisches Schaltdiagramm einer Leuchte nach Fig. 3 mit einem Relais und Parallelwiderstand zur Einschaltstrombegrenzung als siebtes Ausführungsbeispiel.
Fig. 8 zeigt ein schematisches Schaltdiagramm einer Leuchte nach Fig. 3 mit einem linear betriebenen MOSFET zur Einschaltstrombegrenzung als achtes Ausführungsbeispiel.
Fig. 9 zeigt ein schematisches Schaltdiagramm einer Leuchte mit einem Mikrocontroller als Ansteuerungsquelle für einen Schalttransistor zur Einschaltstrombegrenzung als neuntes Ausführungsbeispiel.
Fig.10 zeigt ein schematisches Schaltdiagramm einer Leuchte nach Fig. 3 mit getaktet betriebenem MOSFET und einer Glättungsschaltung zur Einschaltstrombegrenzung als zehntes Ausführungsbeispiel.
Fig.11 zeigt ein schematisches Schaltdiagramm einer Leuchte nach Fig. 3 mit spannungsabhängig geschaltetem MOSFET zur Einschaltstrombegrenzung als elftes Ausführungsbeispiel.
Fig.12 zeigt Strom- und Spannungszeitverlaufsgraphen bei einer Leuchte ohne erfindungsgemäße Einschaltstrombegrenzungsschaltung.
Fig.13 zeigt Strom- und Spannungszeitverlaufsgraphen bei einer Leuchte mit erfindungsgemäßer Einschaltstrombegrenzungsschaltung

### Bevorzugte Ausführung der Erfindung

In Figur 1 ist im Rahmen eines stark schematisierten Blockschaltbilds die Verschaltung einer erfindungsgemäßen Schaltung in einer Leuchte dargestellt. Links ist ein mit "Netz" bezeichneter Netzanschluss mit Phasenleiter L und Nullleiter N dargestellt, der über eine nicht näher vereinzelte Netzzuleitung an eine Leuchtenanschlussklemme AK geführt ist. Die Leuchtenanschlussklemme AK ist ein einheitliches Kunststoffgehäuse - durch das Rechteck dargestellt - mit an sich bekannten eingebauten Klemmkontakten für die Leitungen L und N, jedoch ohne PE-Anschlusskontakte. Die Kondensatoren C1 und C3 sind Y-Kondensatoren einer Kapazität von 2,2nF bzw 1,5nF. Der Schutzerdeanschluss PE des EVG ist über den Kondensator C3 mit einem isolierten leitenden Leuchtenteil MP, etwa einem Gehäusemasseanschlusskontakt, einem metallischem Reflektor oder einem Montageblech oder -platte, verbunden. Beide Kondensatoren sind in der Leuchtenanschlussklemme gehaltert. Die Leitung zwischen dem Kondensator C3 und der Montageplatte MP kann zum Beispiel aus einer Drahtbrücke bestehen. Der Kondensator C1 verbindet die Montageplatte MP und den Phasenleiter L. Der Kondensator C1 kann aber auch ohne weiteres zwischen der Montageplatte MP und dem Nulleiter N eingesetzt sein. Im in Fig. 1 dargestellten Fall ist das Potential der Montageplatte MP HF-technisch auf dem Netzspannungspotential fixiert. Der Kondensator C1 könnte aber auch den Schutzerdeanschluss PE selbst mit dem Phasenleiter L oder dem Nulleiter N verbinden. Zur Bemessung der Kapazität des Kondensators C1 ist zu bemerken, dass der Kondensator C1 einerseits für mögliche, etwa durch Berühren der Montageplatte MP entstehende Berührströme eine hohe, und andererseits für HF-Störströme eine niedrige Impedanz darstellt. Damit ist sichergestellt, dass netzseitig gespeiste Berührströme verträgliche oder normgerechte Werte nicht überschreiten können und HF-Störströme kurzgeschlossen werden. Diese Bedingung ist leicht zu erfüllen, da das Netzpotential auf der Zeitskala der HF-Störungen quasistatisch ist.

Figur 2 zeigt eine Modifikation der Schaltungsanordnung in Figur 1. Ein weiterer in die Anschlussklemme integrierter Y-Kondensator C2, dessen Kapazität bevorzugt in etwa derjenigen der Kondensatoren C1 oder C3 entspricht und die bevorzugter nicht mehr als 50% von derjenigen des Kondensators C2 abweicht und die idealerweise gleich derjenigen des Kondensators C2 ist, verbindet die Montageplatte MP mit dem Nulleiter N. Gleicht die Kapazität des Kondensators C1 der des Kondensators C2, so ist das Potential der Montageplatte MP auf dem halben Netzspannungspotential fixiert. Ein den Kondensatoren C1 und C2 gemeinsamer Punkt könnte aber auch zwischen dem Kondensator C3 und dem Schutzerdeanschluss PE selbst kontaktiert sein. Die Kondensatoren C1 und C2 bewirken nicht nur eine Berührspannungsfixierung, sondern sie erlauben auch die Neutralisierung symmetrischer Störspannungen und wirken gewissermaßen als Netzfilter.

Figur 3 zeigt in Anlehnung an Fig. 1 erfindungsgemäß in die Leuchtenanschlussklemme integrierte Y-Kondensatoren C1 und C3 und ein Dämpfungselement, in diesem Fall eine Ferritperle F. Die Kondensatoren und ihre Anordnung entsprechen der in Fig. 1 dargestellten Situation. Die Ferritperle F sitzt auf einem klemmeninternen Leitungsstück, das die Montageplatte MP mit dem Kondensator C1 verbindet. Genauso könnte sie aber auch klemmenintern zwischen dem Kondensator C1 und dem Phasenleiter L angebracht sein. Wie im Text zu Fig. 1 bereits erwähnt, könnte der Kondensator C1 ebensogut den Nulleiter N anstelle des Phasenleiters L mit der Montageplatte MP oder einen der Netzleiter mit dem Schutzerdeanschluss PE verbinden.

Das Dämpfungselement F dämpft durch Hochfrequenzstrahlungsabsorption resonante Hochfrequenzwechselströme, die aus parasitären Induktivitäten des Netzleiters in Verbindung mit der kapazitiven Ankopplung leitender Leuchtenteile an die erwähnten leuchteninternen stromführenden Leiter enstehen. In einer Schaltungsanordnung nach Fig. 2 könnte sich eine erfindungsgemäße Ferritperle auf einem klemmeninternen Leitungsstück zwischen dem gemeinsamen Punkt der Kondensatoren C1 und C2 und der Montageplatte MP einerseits oder dem Schutzerdeanschluss PE andererseits befinden, oder es könnte sich jeweils ein Dämpfungselement zwischen dem gemeinsamen Punkt der Kondensatoren C1 und C2 und dem Kondensator C1 einerseits und dem Kondensator C2 andererseits befinden oder zwischen dem Kondensator C2 und dem Nulleiter N und dem Kondensator C1 und dem Phasenleiter L. In letzterem Fall würde die Schaltung also zwei Dämpfungselemente aufweisen.

Fig. 4-11 zeigen Ausführungsbeispiele mit Einschaltstrombegrenzungsschaltungen. Zu den Kondensatoren C1 und C3 und dem Dämpfungselement F in den Fig. 4-11 wird jeweils auf die Beschreibung zu Fig. 3 verwiesen.

In Figur 4 ist ein Heißleiter NTC als Einschaltstrombegrenzungsschaltung in die Phasenleitung L geschaltet. Beim Einschalten wird schlagartig die an der Phase L anliegende Spannung an den Heißleiter NTC angelegt und über diesen in Folge seiner Restleitfähigkeit an das EVG. Am EVG-Eingang befindet sich eine Diodengleichrichterbrücke, über die ein (nicht dargestellter) Zwischenkreiskondensator zur Gleichspannungsversorgung eines Wandlers des EVG aufgeladen wird. Der anfangs hochohmige Heißleiter NTC lässt keine großen Ladeströme zu, so dass sich der Aufladevorgang des Zwischenkreiskondensators in dem EVG etwas verzögert. Währenddessen wird der geeignet dimensionierte Heißleiter NTC ausreichend erwärmt, um in einen niederohmigen Zustand überzugehen. Damit wird der Ladevorgang abgeschlossen und erfolgt der Vorschaltgerät- und Lampenbetrieb im Übrigen wie gewohnt.

Der Restwiderstand des Heißleiters NTC spielt bei diesem Ausführungsbeispiel keine wesentliche Rolle. Nach dem Ausschalten muss ausreichend lang gewartet werden, bis der Heißleiter NTC abgekühlt ist, bevor die Schutzfunktion wieder zur Verfügung steht. Allerdings ist dieser Nachteil in vielen Fällen tolerabel, jedenfalls wenn ein schneller Aus- und Wiedereinschaltvorgang nur ein Vorschaltgerät oder ein kleine Zahl von Vorschaltgeräten an einer gemeinsamen Sicherung betrifft.

Figur 5 zeigt ein fünftes Ausführungsbeispiel und entspricht weitgehend Figur 4, wobei hier der Heißleiter NTC durch eine im Einzelnen dargestellte Einschaltstrombegrenzungsschaltung ersetzt ist. Diese Schaltung weist eine aus vier Dioden D1-D4 aufgebaute Gleichrichterbrücke auf. Zwischen die beiden nicht mit den Phasenzu- bzw. - ableitungen übereinstimmenden Knoten der Brücke ist ein Widerstand R und, parallel dazu, ein gleichsinnig mit den Dioden D1-D4 gepolter Thyristor Thy geschaltet. Stattdessen könnte genauso ein TRIAC oder IGBT gewählt werden. Der Thyristor Thy wird durch eine symbolisch durch ein Zeitverlaufsdiagramm dargestellte Zeitgeberschaltung angesteuert, die durch ein einfaches RC-Glied realisiert sein kann. In beiden polaritätsverschiedenen Halbwellen der Phase L liegt der Widerstand kurz nach dem Einschalten und vor dem Zünden des Thyristors Thy in dem Strompfad zu dem EVG. Wenn der Thyristor Thy gezündet wird, schließt er in Folge seines leitenden Zustands den Widerstand R kurz und beendet damit die Einschaltstrombegrenzung. S bezeichnet eine ebenfalls integrierte thermische Sicherung.

Beide Ausführungsbeispiele beziehen sich auf eine Leuchtenanschlussklemme AK. Sie sind jedoch auch leicht auf eine EVG-Anschlussklemme übertragbar. Dazu muss man sich die Klemme AK lediglich als integralen Bestandteil des EVG vorstellen. Diese Vorschaltgeräteanschlussklemme könnte dann über eine separate Leitung mit einer Leuchtenanschlussklemme verbunden sein oder selbst bereits die Leuchtenanschlussklemme bilden.

Figur 6 zeigt ein sechstes Ausführungsbeispiel, das gegenüber dem fünften Ausführungsbeispiel aus Figur 5 insoweit abgewandelt ist, als dort statt des Thyristors ein Schalttransistor, nämlich ein Leistungs-MOSFET M, Verwendung findet. Die Source-, Gate- und Drainkontakte sind mit S, G bzw. D bezeichnet. Im Übrigen gelten die Erläuterungen zu Figur 5.

Figur 7 zeigt ein siebtes Ausführungsbeispiel, das sich am leichtesten im Vergleich zu Figur 4 erläutern lässt. Der Heißleiter NTC ist hier durch einen gewöhnlichen ohmschen Widerstand R ersetzt, der übrigens wie im zweiten und dritten Ausführungsbeispiel typischerweise 220 Ω aufweist. Der Widerstand R kann durch ein mit Rel bezeichnetes klassisches Relais überbrückt werden, das in der dargestellten Weise mit seinen Steuerkontakten zwischen den Phasenleiter L und den Nullleiter N geschaltet und damit mit dem Einschaltvorgang angesteuert wird. Der mit einem X markierte Teil des Relais soll dabei symbolisch für eine Anzugsverzögerung stehen, die entweder bauartbedingt oder durch eine Verzögerungsschaltung, etwa ein RC-Glied, realisiert ist.

Figur 8 zeigt schematisch eine Schaltung, bei der ein kontrolliertes Einschalten eines MOSFET T1 zur Einschaltstrombegrenzung verwendet wird. Mit L und N sind wieder Phase und Nullleiter bezeichnet; S bezeichnet wieder eine integrierte thermische Sicherung. Der MOSFET T1 ist mit Hilfe von vier Gleichrichterdioden D5 - D8 so in die Phasenzuleitung L geschaltet, dass er immer polaritätsrichtig vom Versorgungsstrom durchflossen wird. Im Übrigen sind die Phasenzuleitung L und der Nullleiter N an eine in den Figuren 4 bis 7 nicht gesondert dargestellte übliche Gleichrichterbrücke aus vier Gleichrichterdioden im Eingang des EVG geschaltet. Der Zwischenkreiskondensator des EVG ist mit CL bezeichnet und stellt hier die für die Einschaltstromspitzen verantwortliche Eingangskapazität des EVG dar. R1 (beispielsweise 10 kΩ) bezeichnet einen ohmschen Widerstand, der hier nur symbolisch für die durch das EVG gebildete Last steht.

Figur 8 zeigt ferner, dass das Gate des MOSFET T1 über zwei Widerstände R4 (etwa 1 kΩ) und R6 sowie eine Diode D9 an den Nullleiter angeschlossen ist. Der hier beispielhaft mit 100 kΩ bemessene Widerstand R6 dient zur Potentialtrennung und bildet gemeinsam mit einem Kondensator CR von z. B. 3,3 µF ein Glättungsglied. Ein Widerstand R7, beispielsweise von 1 MΩ, dient zum Entladen des Kondensators C2 im ausgeschalteten Zustand.

Der Versorgungsstrom des Phasenleiters L durch den MOSFET T1 wird durch einen kleinen Widerstand R3 von beispielsweise 1 Ω geführt, um einen proportionalen Spannungsabfall zu erzeugen. Dieser Spannungsabfall wird für die Überwachung der Gatespannung des MOSFET T1 verwendet, und zwar über einen bipolaren (npn) Transistor T2, dessen Kollektor am Gate, dessen Basis an Source und dessen Emitter über einen weiteren Widerstand R5 (etwa 22 Ω) und den erwähnten Widerstand R3 an seiner Basis und damit an dem Sourceanschluss des MOSFET T1 liegt.

Schließlich wird die Gatespannung über eine Zenerdiode ZD mit einer Schwellenspannung von etwa 18 V begrenzt.

Nach dem Einschalten der Phase an L wird über den Widerstand R6 der Kondensator CR langsam aufgeladen und erzeugt eine zunehmende Ansteuerspannung für das Gate des MOSFET T1. Sobald durch den MOSFET T1 in dessen Einschaltvorgang ein Versorgungsstrom zu fließen beginnt, fällt an dem Widerstand R3 eine Spannung ab, die bei Erreichen der Emitterbasisschwellenspannung des Bipolartransistors T2 die Gatespannung des MOSFET T1 reduziert.

Damit kann der im Einschaltvorgang erhöhte Innenwiderstand des MOSFET T1 zur Begrenzung des durch das Aufladen des Kondensators CL bedingten Einschaltstroms verwendet werden. Sobald der Kondensator CL zu einem wesentlichen Teil aufgeladen ist, sinken die Versorgungsströme für das EVG so stark ab, dass über den Widerstand R3 keine für das Schließen des Bipolartransistors T2 ausreichende Spannung mehr abfällt. Im Dauerbetrieb bleibt also der Bipolartransistor T2 offen und dadurch kann der MOSFET T1 über die an dem Kondensator CR anliegende Spannung vollständig geschlossen werden, um keine unnötigen Verluste zu erzeugen.

Im Übrigen ist die Emitterbasisschwellenspannung des Bipolartransistors T2 mit größenordnungsmäßig 0,7 V so klein, dass der Widerstand R3 entsprechend klein und damit verlustarm bemessen werden kann.

Bei alternativen Ausführungsformen mit ähnlicher Funktion könnte der Bipolartransistor auch durch eine Zenerdiode mit einer entsprechend kleineren Schwellenspannung ersetzt sein, die, wenn sie in Folge eines Spannungsabfalls an dem Widerstand R3 durchschaltet, die Gatespannung an dem MOSFET T1 begrenzt. Die hier notwendigen Schwellenspannungen wären aber größer als die Emitterbasisschwellenspannung des Bipolartransistors T2 und würden damit zu einer etwas größeren Dimensionierung des Widerstands R3 führen, also zu etwas größeren Verlusten.

Umgekehrt könnte die in Figur acht dargestellte Schaltung auch noch anspruchsvoller ausgeführt sein, indem der hier der Prinzipdarstellung dienende Bipolartransistor T2 durch eine Messverstärkerschaltung mit Operationsverstärkern ersetzt wird. Damit würden sich Schwankungen wegen des Temperaturgangs und der Exemplarstreuung vermeiden lassen, und auch der Schwellenwert von 0,7 V könnte weiter reduziert werden.

Figur neun zeigt ein weiteres Ausführungsbeispiel, in dem ein MOSFET M wie in Figur 6 statt durch die dort dargestellte einfache Zeitgeberschaltung über eine Funktion eines Mikrocontrollers angesteuert wird, der in vielen Fällen in elektronischen Vorschaltgeräten ohnehin vorhanden ist und damit mit verschwindendem Mehraufwand einen Anschluss an den Gateanschluss des MOSFET M erhalten könnte. Bei Vorschaltgeräten ohne Strombegrenzungsfunktion würde dieser Anschluss dann funktionslos bleiben, sodass der modulartigen Verwendung erfindungsgemäßer Anschlussklemmen nichts im Wege steht. Dies gilt insbesondere bei der Integration der Anschlussklemme in das Vorschaltgerät. Im Übrigen kann auch der Thyristor aus Figur 5 in entsprechender Weise über den Mikrocontroller angesteuert werden.

Figur 10 zeigt ein weiteres Ausführungsbeispiel, bei der ein MOSFET wie in den Figuren 6 und 9 über ein pulsweitenmoduliertes PWM-Signal angesteuert wird, also zeitlich getaktet. Damit wird ein intermittierender Versorgungsstrom erzeugt, der durch eine serielle Glättungsschaltung aus einer Induktivität L, einer Gleichrichterdiode und einem Widerstand R zu einem quasi kontinuierlichen Strom umgeformt wird. Die sich aus L und R ergebende Zeitkonstante muss damit auf die Taktfrequenzen des PWM-Signals angepasst sein. Die Diode entspricht der Polarität der Gleichrichterbrücke D1 - D4. Dieses Ausführungsbeispiel zeigt, dass ein kontrollierter Einschaltvorgang bei dem Ausführungsbeispiel aus Figur 8 auch in steuerungstechnisch digitaler Weise realisiert werden kann, wobei bei dem Ausführungsbeispiel in Figur 10 nicht auf den im Einschaltvorgang in der Umgebung der Schwellenspannung bestehenden Innenwiderstand des MOSFET abgestellt wird.

Figur 11 zeigt ein letztes Ausführungsbeispiel, das Gemeinsamkeiten mit den Ausführungsbeispielen aus Figur 6 und Figur 7 aufweist. Im Verhältnis zu dem Ausführungsbeispiel aus Figur 6 erfolgt das Einschalten des MOSFET M hier nicht nach einem vorgegebenen Zeitschema verzögert sondern ansprechend auf die Erfassung der Spannung zwischen Phase L und Nullleiter N. Es wird beim nächstmöglichen Spannungsnulldurchgang geschaltet, sodass der Aufladeprozess der Eingangskapazität des EVG in Folge der zunächst nur in kleinen Werten steigenden Spannung ohne Stromstöße in problematischer Höhe erfolgt. Daher kann der parallel geschaltete Widerstand R weggelassen werden und spielt, im Vergleich zu dem Ausführungsbeispiel aus Figur 8, der Innenwiderstand des MOSFET M im Einschaltvorgang ebenfalls keine wesentliche Rolle.

Figur 12 und Figur 13 zeigen im Vergleich die Wirkung der erfindungsgemäßen Einschaltstrombegrenzungsschaltungen anhand von Messungen. Dabei zeigt die horizontale Achse in beiden Fällen die Zeitskala von 0 bis 90 ms. Die vertikale Achse zeigt, links aufgetragen, eine Spannungsskala jeweils von -350 V bis +350 V, und rechts aufgetragen, eine Stromskala von -100 A bis +100 A in Figur 9 und von -2 A bis +2 A in Figur 13.

Der Zeitpunkt am Anfang der Graphen entspricht dem eigentlichen Einschaltzeitpunkt. In Figur 12 ist dieser Einschaltzeitpunkt (etwa 5 ms) so gewählt, dass gerade ein Scheitelwert der Phase L erreicht ist, nämlich mit knapp 350 V. Die Spannung an der Phase L schwingt sinusförmig. Ein sägezahnartiger Graph im oberen Bereich, mit U_{z} bezeichnet, zeigt die Spannung an dem bereits erwähnten Zwischenkreiskondensator in dem EVG. Diese liegt praktisch von Anfang an auf dem Scheitelwert der Versorgungsspannung und fällt synchron damit in Folge der Belastung innerhalb des EVGs ab, um mit jedem neuen Scheitelwert der Phase L neu aufgeladen zu werden. Die dementsprechende sehr schnelle Aufladung des Zwischenkreiskondensators zum Einschaltzeitpunkt zeigt sich in einem in Figur 12 praktisch infinitesimal kurzen Strompuls I, der sofort in eine auf der dargestellten Skala praktisch bei 0 verharrende Stromkurve übergeht. Der anfängliche Einschaltstromstoß beträgt also größenordnungsmäßig 100 A (er ist in Figur 12 und 13 im Vorzeichen vertauscht dargestellt, damit er neben der Spannungskurve L erkennbar ist).

Im Unterschied dazu zeigt Figur 13 einen sehr viel langsameren Ladevorgang des Zwischenkreiskondensators. Auch bei der erfindungsgemäßen Variante in Figur 13 erfolgt der Einschaltvorgang (etwa bei 5 ms) praktisch mit dem Scheitelwert der Phase L. Das geringfügig kleinere Dreieck unter dem anfänglichen Dreieck der Phase L stellt dabei den ersten Ladestrompuls I dar. Dieser ist allerdings auf die hier veränderte vertikale Stromskalierung zu beziehen und bleibt in der Amplitude bei unter 1,5 A. Synchron zu den sinusförmigen Schwingungen der Phase L folgen daraufhin zwei in Amplitude und zeitlicher Ausdehnung etwas abnehmende sinusähnliche Ladestrompulse mit noch deutlich kleineren Stromamplituden. Etwa bei 60 ms erfolgt das Zeitsignal entsprechend dem fünften und dem sechsten Ausführungsbeispiel aus Figur 5 bzw. 6 (oder würde der Heißleiter NTC aus Figur 4 ausreichend warm bzw. das Relais Rel aus Figur 7 eingeschaltet). Dies ist in Figur 13 ganz unten durch die rechteckig ansteigende Kurve dargestellt. Daraufhin werden die Ladestromspitzen wegen des jetzt wegfallenden Einschaltstrombegrenzungswiderstands R in der Amplitude wieder größer, werden allerdings wegen der unabhängig von dem Umschaltvorgang zunehmenden Aufladung des Zwischenkreiskondensators beständig zeitlich kürzer. Sie stabilisieren sich bei einer Amplitude von deutlich unter 1 A, vgl. die rechte Hälfte der Figur 13. Der Spannungsverlauf U_{z} zeigt demzufolge in der rechten Hälfte den Sägezahnverlauf aus Figur 12, in der linken Hälfte der Figur 13 jedoch einen mit gleicher Periode modulierten und im Übrigen aber über die bereits erwähnte Zeit von 60 ms verschmierten Anstieg. Mit der Erfindung steht die volle Zwischenkreiskondensatorspannung also erst um einige 10 ms verzögert zur Verfügung, können die Einschaltstromspitzen in diesem Fall jedoch fast um einen Faktor 100 verringert werden.

## Patentansprüche

1. Leuchte mit integriertem, einen Schutzerdeanschluss aufweisenden elektronischen Vorschaltgerät (EVG) und einer Leuchtenanschlussklemme (AK) ohne Schutzerdeanschluss der Leuchte selbst,
**gekennzeichnet durch** einen in die Leuchtenanschlussklemme integrierten ersten Kondensator (C3), der mindestens ein leitendes isoliertes Teil der Leuchte (MP) mit dem Schutzerdeanschluss (PE) des elektronischen Vorschaltgeräts verbindet.

2. Leuchte nach Anspruch 1 mit einem zweiten Kondensator (C1), der eines aus der Gruppe aus Leuchtenteil (MP) und Schutzerdeanschluss (PE) mit einem aus der Gruppe aus Phasenleiter (L) und Nulleiter (N) verbindet.

3. Leuchte nach Anspruch 2 mit einem dritten Kondensator (C2) zwischen der netzabgewandten Seite des zweiten Kondensators (C1) und derjenigen Netzzuleitung, die nicht mit dem zweiten Kondensator (C1) verbunden ist.

4. Leuchte nach einem der vorstehenden Ansprüche, bei dem der Kondensator/ die Kondensatoren (C1,C2,C3) Kapazitätswerte zwischen 10pF und 22nF aufweisen.

5. Leuchte nach Anspruch 3 oder 4, bei dem der zweite und dritte Kondensator (C1, C2) die gleiche Kapazität haben.

6. Leuchte nach einem der vorherigen Ansprüche, bei der die Leuchtenanschlussklemme (AK) keinen Anschlussklemmkontakt für einen PE-Leiter aufweist.

7. Leuchte nach einem der vorherigen Ansprüche, bei der das leitende isolierte Teil der Leuchte (MP) ein Montageblech ist.

8. Leuchte nach einem der Ansprüche 2 bis 7 mit einem Dämpfungselement (F), das aus Hochfrequenzstrahlung absorbierenden Material besteht und dazu ausgelegt ist, durch Hochfrequenzstrahlungsabsorption Hochfrequenzströme in einer zumindest einen aus der Gruppe aus zweitem Kondensator (C1) und drittem Kondensator (C2) enthaltenden Leitung der Leuchte zu dämpfen.

9. Leuchte nach Anspruch 8, bei dem das Dämpfungselement (F) einen hochfrequenzabsorbierenden Ferrit aufweist.

10. Leuchte nach Anspruch 8 oder 9, bei dem das Dämpfungselement (F) ein um eine Durchgangsöffnung geschlossener Körper ist und durch die Durchgangsöffnung die Leitung verläuft, in der Hochfrequenzströme zu dämpfen sind.

11. Leuchte nach einem der vorstehenden Ansprüche mit einer Einschaltstrombegrenzungsschaltung (NTC, D1-D4, R, Thy, M, Rel, L, T1, T2, R1-R7, ZD, CR), welche so ausgelegt ist, dass sie beim Einschalten der Leuchte zu große Einschaltströme durch einen Spannungsabfall in der Einschaltstrombegrenzungsschaltung (NTC, D1-D4, R, Thy, M, Rel, L, T1, T2, R1-R7, ZD, CR) während der Einschaltphase verhindert.

12. Leuchte nach Anspruch 11, bei dem die Einschaltstrombegrenzungsschaltung eine Spannungsüberwachungsschaltung und einen steuerbaren Schalter aufweist und dazu ausgelegt ist, den steuerbaren Schalter nach dem Einschalten der Leuchte erst in einem Spannungsnulldurchgang zu schließen.

13. Leuchte nach Anspruch 11, bei dem die Einschaltstrombegrenzungsschaltung (NTC, D1-D4, R, Thy, M, Rel, L, T1, T2, R1-R7, ZD, CR) so ausgelegt ist, dass sie beim Einschalten der Leuchte anfänglich einen hohen Widerstand (R, T1) bereitstellt, der daraufhin verringert wird.

14. Leuchte nach Anspruch 13, bei dem die Einschaltstrombegrenzungsschaltung (NTC) einen Heißleiter (NTC) aufweist.

15. Leuchte nach Anspruch 13, bei dem die Einschaltstrombegrenzungsschaltung (R, Rel) ein Relais (Rel) mit einem parallelgeschalteten Widerstand (R) aufweist.

16. Leuchte nach Anspruch 13, bei dem die Einschaltstrombegrenzungsschaltung (D1-D4, R, M) einen zeitgesteuerten Schalttransistor (M) mit einem parallelgeschalteten Widerstand (R) aufweist.

17. Leuchte nach Anspruch 13, bei dem die Einschaltstrombegrenzungsschaltung (D1-D4, R, Thy) einen zeitgesteuerten Thyristor (Thy), TRIAC oder IGBT mit einem parallelgeschalteten Widerstand (R) aufweist.

18. Leuchte nach Anspruch 16 oder 17, bei dem die Zeitsteuerung über einen in dem elektronischen Vorschaltgerät (EVG) integrierten Mikrocontroller erfolgt.

19. Leuchte nach Anspruch 13, bei dem die Einschaltstrombegrenzungsschaltung (L, D5-D9, T1, T2, R1-R7) einen kontrolliert einschaltenden Transistor (T1) aufweist.

20. Leuchte nach Anspruch 19, bei dem zwischen einen Steueranschluss des Transistors und einen weiteren Anschluss des Transistors eine Schaltung (T2, R3-R7, ZD, CR) geschaltet ist, die ansprechend auf den in dem Transistor (T1) geführten Strom das Steueranschlusspotential begrenzt.

21. Leuchte nach einem der Ansprüche 11-20, das eine thermische Sicherung (S) aufweist.

22. Leuchte nach einem der vorherigen Ansprüche, bei der mindestens ein Element aus der Gruppe aus dem zweiten Kondensator, dem dritten Kondensator, dem Dämpfungselement (F) und der Einschaltstrombegrenzungsschaltung (NTC, D1-D4, R, Thy, M, Rel, L, T1, T2, R1-R7, ZD, CR, S) in der Leuchtenanschlussklemme (AK) integriert ist/sind.

## Claims

1. Lamp with integrated electronic ballast (EVG) having a protective earth connection and a lamp connection terminal (AK) without a protective earth connection of the lamp itself, **characterised by** a first capacitor integrated into the lamp connection terminal (C3) which connects at least one conducting insulated part of the lamp (MP) to the protective earth connection (PE) of the electronic ballast.

2. Lamp according to claim 1 with a second capacitor (C1), which connects one of the group comprising lamp part (MP) and protective earth connection (PE) with one of the group comprising phase conductor (L) and neutral conductor (N).

3. Lamp according to claim 2 with a third capacitor (C2) between the side of the second capacitor (C1) facing away from the network and that network supply line that is not connected to the second capacitor (C1).

4. Lamp according to one of the preceding claims, in which the capacitor/the capacitors (C1, C2, C3) have capacitance values between 10pF and 22nF.

5. Lamp according to claim 3 or 4, in which the second and the third capacitor (C1, C2) have the same capacitance.

6. Lamp according to one of the preceding claims, in which the lamp connection terminal (AK) does not have a connection terminal contact for a PE conductor.

7. Lamp according to one of the preceding claims, in which the conducting insulated part of the lamp (MP) is a fitting panel.

8. Lamp according to one of claims 2 to 7 with an attenuation element (F) consisting of high-frequency-absorbing material and designed, by absorbing high-frequency radiation, to attenuate high-frequency currents in a line of the lamp containing at least one of the group comprising second capacitor (C1) and third capacitor (C2).

9. Lamp according to claim 8, in which the attenuation element (F) features a high-frequency-absorbing ferrite.

10. Lamp according to claim 8 or 9, in which the attenuation element (F) is a closed body around a through-opening and the line in which the high-frequency currents are to be attenuated runs through the through-opening.

11. Lamp according to one of the preceding claims with an inrush current limiting circuit (NTC, D1-D4, R, Thy, M, Rel, L, T1, T2, R1-R7, ZD, CR) which is designed so that when the lamp is switched on, inrush currents that are too high are prevented by a voltage drop in the inrush current limiting circuit (NTC, D1-D4, R, Thy, M, Rel, L, T1, T2, R1-R7, ZD, CR) during the switch-on phase.

12. Lamp according to claim 11, in which the inrush current limiting circuit has a voltage monitoring circuit and a controllable switch and is designed only to close the controllable switch in a voltage zero crossing after the lamp has been switched on.

13. Lamp according to claim 11, in which the inrush current limiting circuit (NTC, D1-D4, R, Thy, M, Rel, L, T1, T2, R1-R7, ZD, CR) is designed so that, when the lamp is switched on, initially a high resistance (R, T1) is provided, which is subsequently reduced.

14. Lamp according to claim 13, in which the inrush current limiting circuit (NTC) has a negative temperature thermistor (NTC).

15. Lamp according to claim 13, in which the inrush current limiting circuit (R, Rel) has a relay (Rel) with a parallel-connected resistor (R).

16. Lamp according to claim 13, in which the inrush current limiting circuit (D1-D4, R, M) has a tine-controlled switching transistor (M) with a parallel-connected resistor (R).

17. Lamp according to claim 13, in which the inrush current limiting circuit (D1-D4, R, Thy) has a time-controlled thyristor (Thy), TRIAC or IGBT with a parallel-connected resistor (R).

18. Lamp according to claim 16 or 17, in which the time control is undertaken via a microcontroller integrated into the electronic ballast (EVG).

19. Lamp according to claim 13, in which the inrush current limiting circuit (L, D5-D9, T1, T2, R1-R7) has a transistor that switches on in a controlled manner (T1).

20. Lamp according to claim 19, in which a circuit (T2, R3-R7, ZD, CR) is connected between a control connection of the transistor and a further connection of the transistor which, in response to the current carried in the transistor (T1), limits the control connection potential.

21. Lamp according to one of claims 11-20, having a thermal cutout (S).

22. Lamp according to one of the preceding claims, in which at least one element of the group consisting of the second capacitor, the third capacitor, the attenuation element (F) and the inrush current limiting circuit (NTC, D1-D4, R, Thy, M, Rel, L, T1, T2, R1-R7, ZD, CR, S) is/are integrated into the lamp connection terminal (AK).

## Revendications

1. Lampe avec ballast électronique intégré (EVG) présentant un raccordement à la terre de protection et avec une borne de raccordement de lampe (AK) sans raccordement de la lampe elle-même à la terre de protection, **caractérisée par** un premier condensateur (C3) intégré à la borne de raccordement de la lampe et qui relie au moins une partie conductrice isolée de la lampe (MP) au raccordement du ballast électronique à la terre de protection (PE).

2. Lampe selon la revendication 1, avec un deuxième condensateur (C1) qui relie un élément du groupe composé de la partie de lampe (MP) et du raccordement à la terre de protection (PE) à un élément du groupe composé du fil de phase (L) et du fil neutre (N).

3. Lampe selon la revendication 2, avec un troisième condensateur (C2) entre le côté du deuxième condensateur (C1) opposé au réseau et la ligne d'alimentation du réseau qui n'est pas reliée au deuxième condensateur (C1).

4. Lampe selon l'une des revendications précédentes, dans laquelle le condensateur/les condensateurs (C1, C2, C3) ont des valeurs de capacité comprises entre 10pF et 22 nF.

5. Lampe selon la revendication 3 ou 4, dans laquelle les deuxième et troisième condensateurs (C1, C2) ont la même capacité.

6. Lampe selon l'une des revendications précédentes, dans laquelle la borne de raccordement de la lampe (AK) ne présente pas de contact de borne de raccordement pour un conducteur PE.

7. Lampe selon l'une des revendications précédentes, dans laquelle la partie conductrice isolée de la lampe (MP) est une tôle de montage.

8. Lampe selon l'une des revendications 2 à 7, avec un élément d'atténuation (F) qui se compose d'une matière absorbant le rayonnement haute fréquence et est conçu pour atténuer par absorption du rayonnement haute fréquence des courants haute fréquence dans une ligne de la lampe contenant au moins un élément du groupe composé du deuxième condensateur (C1) et du troisième condensateur (C2).

9. Lampe selon la revendication 8, dans laquelle l'élément d'atténuation (F) comporte un ferrite qui absorbe les hautes fréquences.

10. Lampe selon la revendication 8 ou 9, dans laquelle l'élément d'atténuation (F) est un corps fermé autour d'une ouverture de passage et la ligne dans laquelle il s'agit d'atténuer des courants haute fréquence passe par l'ouverture de passage.

11. Lampe selon l'une des revendications précédentes, avec un circuit limiteur de courant de mise en marche (NTC, D1-D4, R, Thy, M, Rel, L, T1, T2, R1-R7, ZD, CR) qui est conçu de manière à empêcher, lors de la mise en marche de la lampe, de trop grands courants de mise en marche par une chute de tension dans ledit circuit limiteur de courant de mise en marche (NTC, D1-D4, R, Thy, M, Rel, L, T1, T2, R1-R7, ZD, CR) pendant la phase de mise en marche.

12. Lampe selon la revendication 11, dans laquelle le circuit limiteur de courant de mise en marche comporte un circuit de surveillance de tension et un commutateur commandable et est conçu pour ne fermer le commutateur commmandable après la mise en marche de la lampe que lors d'un passage par la tension zéro.

13. Lampe selon la revendication 11, dans laquelle le circuit limiteur de courant de mise en marche (NTC, D1-D4, R, Thy, M, Rel, L, T1, T2, R1-R7, ZD, CR) est conçu de manière à fournir dans un premier temps, lors de la mise en marche de la lampe, une résistance élevée (R, T1) qui se réduit ensuite.

14. Lampe selon la revendication 13, dans laquelle le circuit limiteur de courant de mise en marche (NTC) comporte un thermistor (NTC).

15. Lampe selon la revendication 13, dans laquelle le circuit limiteur de courant de mise en marche (R, Rel) comporte un relais (Rel) avec une résistance (R) montée en parallèle.

16. Lampe selon la revendication 13, dans laquelle le circuit limiteur de courant de mise en marche (D1-D4, R, M) comporte un transistor de commutation à commande temporelle (M) avec une résistance (R) montée en parallèle.

17. Lampe selon la revendication 13, dans laquelle le circuit limiteur de courant de mise en marche (D1-D4, R, Thy) comporte un thyristor (Thy), TRIAC ou IGBT à commande temporelle avec une résistance (R) montée en parallèle.

18. Lampe selon la revendication 16 ou 17, dans laquelle la commande temporelle s'effectue par l'intermédiaire d'un microcontrôleur intégré au ballast électronique (EVG).

19. Lampe selon la revendication 13, dans laquelle le circuit limiteur de courant de mise en marche (L, D5-D9, T1, T2, R1-R7) comporte un transistor (T1) à enclenchement contrôlé.

20. Lampe selon la revendication 19, dans laquelle est monté, entre un raccordement de commande du transistor et un autre raccordement du transistor, un circuit (T2, R3-R7, ZD, CR) qui, en réaction au courant passant dans le transistor (T1), limite le potentiel du raccordement de commande.

21. Lampe selon l'une des revendications 11 à 20, comportant un fusible thermique (S).

22. Lampe selon l'une des revendications précédentes, dans laquelle au moins un élément du groupe composé du deuxième condensateur, du troisième condensateur, de l'élément d'atténuation (F) et du circuit limiteur de courant de mise en marche (NTC, D1-D4, R, Thy, M, Rel, L, T1, T2, R1-R7, ZD, CR) est intégré à la borne de raccordement de la lampe (AK).
